# FASCICULE DE BREVET EUROPEEN

(11) **EP 0 259 196 B1**
(45) Date de publication et mention de la délivrance du brevet: **29.08.1990**
(21) Numéro de dépôt: 87400969.9
(22) Date de dépôt: 27.04.1987
(51) Int. Cl.: E04B 1/70

(54) **Perfectionnements apportés aux procédés d'assèchement des maçonneries**
Verfahren zur Trockenlegung von Mauerwerk
Process for drying masonry

(30) Priorité: 02.09.1986 FR 8612324
(43) Date de publication de la demande: 09.03.1988
(73) Titulaire: Wagner, Jean-Marie, 51100 Reims (FR)
(72) Inventeur: Wagner, Jean-Marie, 51100 Reims (FR)
(74) Mandataire: Armengaud Ainé, Alain

(56) Documents cités:
- CH-A- 404 149
- FR-A- 1 508 872
- FR-A- 2 365 666
- FR-A- 2 478 164

## Description

La présente invention est relative à des perfectionnements apportés aux procédés d'assèchement des maçonneries par électro-osmose.

Le brevet français numéro 1 508 872 déposé le 24 Janvier 1967 par Monsieur Jakob TRABER décrit un procédé pour l'assèchement des maçonneries par électro-osmose selon lequel une série d'électrodes sont insérées dans la maçonnerie à assécher et sont reliées par un conducteur électrique dont l'extrémité est raccordée à une source de tension et selon lequel, parallèlement à l'osmose, on exécute une électro-phorèse ou une électro-injection, par utilisation des électrodes insérées, qui comportent un produit de scellage ou d'étanchéité.

On comprend que, grâce à ce procédé connu, on combine deux effets différents:
1) L'électro-osmose permet, grâce à l'implantation des électrodes, d'inverser le courant produit par les remontées capillaires de l'eau.
2) L'électro-phorèse complète l'électro-osmose grâce à la migration au travers de la maçonnerie, dans le sens du déplacement de l'eau, des particules ionisées provenant des produits de phorèse solides ou liquides enrobés dans des gaines de plastique mou et placés dans la maçonnerie, au droit des forages, recevant les électrodes. La mise en oeuvre des gaines est particulièrement délicate.

Selon un autre procédé développé par le present titulaire, on met en place des électrodes murales qui sont reliées à des électrodes implantées dans le sol (électro-osmose), mais sans source de courant extérieure, on exécute un remplissage direct sous faible pression des puits des électrodes murales avec un liquide de phorèse (électro-phorèse) et, après absorption du liquide de phorèse, on enrobe les électrodes murales avec un mortier de poudre de phorèse.

Selon ce precédé, la suppression de la source de tension est rendue possible par l'obtention d'une différence de potentiel suffisante entre le mur humide et le sol humide en reaison de la conductibilité non amoindrie des électrodes en cuivre par le mortier de phorèse.

On connaît également par FR-A-2 365 666, un système automatique d'assèchement des murs du type défini ci-dessus qui met en oeuvre un produit de phorèse à base de gel de silice et de graphite.

Cette invention se propose d'apporter des perfectionnements aux procédés définis ci-dessus, donnant des résultats très supérieurs, en raison notamment d'une conductibilité comparative considérablement plus élevée.

Cet but est atteint grâce à un procédé d'assèchement des maçonneries par électro-osmose et électro-phorèse, qui consiste à mettre en place, dans les maçonneries, dans des puits prévus à cet effet, des électrodes murales reliées à des électrodes implantées dans le sol, mais sans source de courant extérieur, à effecteur un remplissage des puits des électrodes murales avec un liquide de phorèse à base de silice et, après totale absorption de celui-ci, à enrober les électrodes murales avec un mortier de poudre de phorèse, à base de graphite, ce procédé étant caractérisé en ce que le liquide de phorèse est une solution de silice colloïdale, en ce que l'on agit sur la durée de la gelification dudit liquide de phorèse, par modulation de son pH obtenue par addition de sels ionisables et en ce que la poudre de phorès comprend notamment plus de 15% en volume de graphite sous forme de poudre micronisée mouillable.

Le liquide de phorèse mis en oeuvre dans le procédé objet de cette invention est donc une solution de silice colloïdale se présentant sous forme de dispersions laiteuses ou légèrement opalescentes de particules de silice, la surface spécifique de ces particules, par gramme de solution, étant sensiblement de 85 ₘ₂.

Selon l'invention, la teneur en matière sèche est de 10% minimum et le pH à 20° est de 9,9.

Ls propriétés physico-chimiques de ce liquide de phorèse sont les suivantes:
-Sa capacité de dilution dans l'eau, en toutes proportions, est un élément très favorable en ce sens qu'elle concourt às a diffusion homogène est profonde au coeur de la maçonnerie humide où il a été placé;
-11 reste stable en présence d'acides organiques ou minéraux jusqu'à pH 3;
-L'addition de sels ionisables tels que NaCI ou Na₂ ou Na₂S0₄, tend à gélifier la solution, en fonction du pH et de la température ainsi que cela sera explicité ci-après.

Lors de sa mise en oeuvre dans le procédé connu d'assèchement des maçonneries, combinant l'électro-osmose et l'électro-phorèse, les particules de silice en suspension dans le liquide de phorèse, migrent dans le sens du mur vers le sol et elles s'agglomèrent aux parties rétrécies ou coudées des capillaires de la maçonnerie, constituant ainsi de véritables bouchons qui s'opposeront, par la suite, à toute remontée d'eau du sol dans le mur.

Enfin, le liquide de phorèse selon cette invention possède la remarquable caractéristique de gélifier à volonté (gel rigide) à plus ou moins longue échéance, par modulation du pH, cette modulation étant obtenue par l'addition de sels ionisables. Sur la figure unique du dessin annexé, on a représenté la variation du temps de gélification en fonction du pH. Ainsi, pour obturer les capillaires de murs minces, en rendant neutre le pH du mur par addition de sels, notamment de CINa, on obtiendra le résultat en 6 heures, temps nécessaire et suffisant pour obtenir la pénétration appropriée. Par contre, dans des murs épais, la durée de gélification pourra être portée jusqu'à 120 heures ou plus en élevant le pH à 8,5. Il en résultera une pénétration très importante du liquide de phorèse à l'intérieur du mur à assécher.

Le choix de la composition particulière de poudre de phorèse, objet de cette invention, répond en particulier aux exigences suivantes:
-Obtenir une composition de produits permettant la préparation d'un mortier spécial pour sceller des électrodes en cuivre dans les murs;
-Obtenir une composition permettant la réalisation d'un mortier suffisamment conducteur pour ne pas affaiblir l'action des électrodes;
-Réaliser un mortier pompable de manière à assurer un remplissage rapide et régulier des puits de forage des électrodes;

Ces considérations ont amené l'inventeur à mettre au point la composition suivante de poudre de phorèse:
-Graphite (poudre micronisée mouillable) plus de 15% en volume
-Perlite de 22 à 48% en volume
-Alumine tricalcique de 4 à 8% en volume
-Pouzzolane micronisée (trass) de 8 à 12% en volume
-Silex micronisé de 6 à 9% en volume
-Sulfate de cuivre de 0,4 à 0,6% en volume
-Fluidifiant de 0,2 à 0,4% en volume
-Ciment blanc 4% en volume

Cette poudre de phorèse se caractérise essentiellement par une conductibilité considérablement supérieure à celle des poudres de phorèse actuellement utilisées.

Il demeure bien entendu que la présente invention n'est pas limitée aux exemples de mise en oeuvre précisés ici mais qu'elle en englobe toutes les variantes, la protection étant déterminée par la teneur des revendications.

## Revendications

1. Procédé d'assèchement des maçonneries par électro-osmose et électro-phorèse, qui consiste à mettre en place, dans les maçonneries, dans des puits prévus à cet effet, des électrodes murales reliées à des électrodes implantées dans le sol, mais sans source de courant extérieur, à effectuer un remplissage des puits des électrodes murales avec un liquide de phorèse à base de silice et, après totale absorption de celui-ci, à enrober les électrodes murales avec un mortier de poudre de phorèse, à base de graphite, ce procédé étant caractérisé en ce que le liquide de phorèse est une solution de silice colloïdale, en ce que l'on agir sur la durée de la gelification dudit liquide de phorèse, par modulation de son pH obtenue par addition de sels ionisables et en ce que la poudre de phorèse comprend notamment plus de 15% en volume de graphite sous forme de poudre micronisée mouillable.

2. Procédé selon la revendication 1, caractérisé en ce que ladite solution de silice colloïdale se présente sous la forme d'une dispersion laiteuse ou légèrement opalescente de particules de silice dont la surface spécifique par gramme de solution est de l'ordre de 85 m².

3. Procédé selon l'une des revendications 1 ou 2, caractérisé en ce que la teneur en matière sèche de la solution est de 10% minimum.

4. Procédé selon l'une quelconque des revendications précédentes caractérisé en ce que la poudre de phorèse présente la composition suivante:
-Graphite (poudre micronisée mouillable) plus de 15% en volume
-Perlite de 22 à 48% en volume
-Alumine tricalcique de 4 à 8% en volume
-Pouzzolane micronisée (trass) de 8 à 12% en volume
-Silex micronisé de 6 à 9% en volume
-Sulfate de cuivre de 0,4 à 0,6% en volume
-Fluidifiant de 0,2 à 0,4% en volume
-Ciment blanc 4% en volume

## Patentansprüche

1. Verfahren zum Trocknen von Mauerwerk durch Elektroosmose und Elektrophorese, bei dem man im Mauerwerk in hierzu vorgesehenen Bohrungen Wandelektroden anordnet, die mit im Erdboden angebrachten Elektroden leitend verbunden sind, jedoch ohne äußere Stromquelle, die Bohrlöcher der Wandelektroden mit einer Phoreseflüssigkeit auf der Basis von Siliziumdioxid füllt und, nach deren vollständiger Absorption, die Wandelektroden mit einem Mörtel aus Phoresepulver auf Graphitbasis einbettet, dadurch gekennzeichnet, die Phoreseflüssigkeit eine Lösung kolloidalen Siliziumdioxids ist, daß man auf die Dauer der Gebildung dieser Phoreseflüssigkeit durch Modulation des erhaltenen pH-Wertes mittels Zugabe ionisierbarer Salze einwirkt, und daß das Phoresepulver insbesondere mehr als 15 Vol.-% Graphit als benetzbares mikronisiertes Pulver umfaßt.

2. Verfahren nach Anspruch 1, dadurch gekennzeichnet, daß die genannte Lösung des kolloidalen Siliziumdioxids in Form einer milchartigen oder leicht opalisierenden Dispersion der Siliziumdioxidteilchen vorliegt, deren spezifische Oberfläche in der Größenordnung von 85 m²/g der Lösung liegt.

3. Verfahren nach einem der Ansprüche 1 oder 2, dadurch gekennzeichnet, daß der Gehalt der Lösung an Trockensubstanz mindestens 10% beträgt.

4. Verfahren nach einem der vorhergehenden Ansprüche, dadurch gekennzeichnet, daß das Phoresepulver die folgende Zusammensetzung aufweist:
-Graphit (benetzbares mokronisiertes Pulver) mehr als 15 Vol.-%
-Perlit 22 bis 48 Vol.-%
-Tricalciumtonerde 4 bis 8 Vol.-%
-mikronisierte Puzzolanerde (Traß) 8 bis 12 Vol.-%
-mikronisierter Silex 6 bis 8 Vol.-%
-Kupfersulfat 0,4 bis 0,6 Vol.-%
-Verflüssiger 0,2 bis 0,4 Vol.-%
-weißer Zement 4 Vol.-%

## Claims

1. Process for drying masonry by electro-osmosis and electro-phoresis, which consists in placing, in the masonry, in holes provided for this purpose, wall electrodes connected to electrodes planted in the soil, but without an external current source, of filling the holes for the wall electrodes with a phoresis liquid based upon silica and, after total absorption of this liquid, of coating the wall electrodes with a mortar of phoresis powder based upon graphite, this process being characterized in that the phoresis liquid is a solution of colloidal silica, in that the period of gelling of the phoresis liquid is acted upon by modulation of its pH value achieved by the addition of ionisable salts, and in that the phoresis powder comprises, notably, more than 15% by volume of graphite in the form of absorbent micronized powder.

2. Process according to Claim 1, characterized in that said solution of colloidal silica is present in the form of a milky or slightly opalescent dispersion of silica particles, the specific surface of which per gramme of solution is of the order of 85 m^{2.}

3. Process according to one of Claims 1 or 2, characterized in that the content of dry material in the solution is 10% minimum.

4. Process according to any one of the preceding claims, characterized in that the phoresis powder possesses the following composition:
-Graphite (absorbent micronized powder) more than 15% by volume
-Perlite from 22 to 48% by volume
-Tricalcic alumina from 4 to 8% by volume
-Micronized pozzolana (trass) from 8 to 12% by volume
-Micronized flint from 6 to 9% by volume
-Copper sulphate from 0.4 to 0.6% by volume
-Thinner from 0.2 to 0.4% by volume
-White cement 4% by volume
